# EUROPÄISCHE PATENTSCHRIFT

(11) **EP 0 236 536 B1**
(45) Veröffentlichungstag und Bekanntmachung des Hinweises auf die Patenterteilung: **27.03.1991**
(21) Anmeldenummer: 86106737.9
(22) Anmeldetag: 16.05.1986
(51) Int. Cl.: B25H 1/00

(54) **Bohrständer mit Fuss für Gesteinsbohrmaschinen**
Drill stand with foot, for stone drilling machine
Support de perceuse avec pied, pour machine à percer la pierre

(30) Priorität: 07.02.1986 DE 3603847
(43) Veröffentlichungstag der Anmeldung: 16.09.1987
(73) Patentinhaber: C. & E. FEIN GmbH & Co., D-70176 Stuttgart (DE)
(72) Erfinder:
(74) Vertreter: Witte, Alexander, Dr.-Ing.

(56) Entgegenhaltungen:
- DE-A- 2 238 838
- DE-A- 2 944 966
- DE-A- 3 344 064
- DE-U-81 356 498
- US-A- 2 910 895
- US-A- 4 582 460

## Beschreibung

Die Erfindung betrifft einen Bohrständer mit Fuß für Gesteinsbohrmaschinen, wobei der Fuß hohl ist und eine Öffnung zum Bohrgut hin aufweist und der Rand der Öffnung mit einer Dichtmanschette versehen ist, so daß im hohlen Fuß durch eine Vakuumpumpe ein Unterdruck erzeugt werden kann.

Ein derartiger Bohrständer ist aus der Druckschrift DE-U-G8 135 649.8 bekannt.

Derartige Bohrständer werden beim Bohren von Gestein eingesetzt, wobei der Fuß mit seiner Öffnung auf das Gestein aufgesetzt wird. Zum Abdichten des Übergangs zwischen Gestein und Fußöffnung ist am Rand der Öffnung ein weichelastisches Material angebracht, das sich eventuellen Unebenheiten des Gesteins anpassen kann. Über eine Vakuumpumpe wird im hohlen Fuß ein Unterdruck erzeugt, so daß sich der Fuß auf dem Gestein festsaugt und somit dem Bohrständer Halt auf dem Gestein verleiht. Dadurch ist es möglich, den Bohrständer auf schrägen Flächen oder gar an senkrechten Wänden anzubringen, ähnlich wie es bei Magnetbohrständern der Fall ist.

Dabei konnte es vorkommen, daß bei nachlassender Saugleistung der Vakuumpumpe der Bohrständer nicht mehr in seiner ursprünglichen Stellung verharrte und somit zu einer Gefahr für den Bedienenden werden konnte. Weiter kam es vor, daß durch Risse im Bohrgut, die beim Bohren sich vergrößerten, der Unterdruck nicht mehr aufrechterhalten werden konnte, so daß der Bohrständer samt der Bohreinheit vom Bohrgut abfiel und die Bohreinheit beschädigt wurde.

Ausgehend von einem Bohrständer mit Fuß für Gesteinsbohrmaschinen gemäß der Druckschrift DE-U-G8 135 649.8 liegt der Erfindung die Aufgabe zugrunde, diesen Bohrständer so auszugestalten, daß auch bei nachlassendem Unterdruck, beispielsweise nachlassender Saugleistung der Vakuumpumpe, ein gefahrloser Betrieb gewährleistet werden kann.

Ferner ist aus der DE-A-33 44 064 ebenfalls ein Bohrständer mit einem Fuß bekannt, der durch Unterdruck auf der Jeweiligen Unterlage festgesaugt werden kann, wobei ebenfalls dargelegt ist, daß bei Einwirken großer Kräfte ein Lösen des mit Unterdruck an der jeweiligen Unterlage gehaltenen Fußes erfolgen kann. Um diese Kräfte abzufangen, wird der Bohrständer mit dem Saugfuß noch zusätzlich mit einem Säulenkreuz, beispielsweise abgestützt an Decke und Boden, fixiert.

Ausgehend von einem Bohrständer mit Fuß für Gesteinsbohrmaschinen nach der Druckschrift DE-U-G8 135 649.8 liegt der Erfindung die Aufgabe zugrunde, den gattungsbildenden Bohrständer so auszugestalten, daß auch bei nachlassendem Vakuum ein gefahrloser Betrieb gewährleistet werden kann.

Diese Aufgabe wird bei einem Bohrständer der eingangs beschriebenen Art erfindungsgemäß dadurch gelöst, daß der hohle Fuß mit einem Überwachungselement für die Größe des Unterdrucks im hohlen Fuß in Verbindung steht und daß das Überwachungselement über einen Schalter auf dem Motor der Gesteinsbohrmaschine einwirken kann.

Das Überwachungselement kann beispielsweise durch eine Membrane gebildet sein, wobei die Membrane zwei Stellungen einnehmen kann. Der Wechsel von der einen Endstellung zur anderen geschieht bei Über- oder Unterschreiten eines bestimmten Druckwertes. Dadurch, daß das Überwachungselement auf mindestens einen Schalter einwirken kann, ist es möglich, daß der Motor der Gesteinsbohrmaschine bei Überschreiten eines bestimmten Druckwertes abgeschaltet wird. Damit ist sichergestellt, daß vor dem Herabfallen der Vorrichtung die Gesteinsbohrmaschine nicht mehr dreht.

Vorzugsweise wird somit bei dem erfindungsgemäßen Bohrständer das Bohrgerät dann abgeschaltet, wenn der Unterdruck am Fuß des Bohrständers unter einen gewissen Wert fällt. Dadurch wird einerseits die Unfallgefahr verringert, andererseits wird die Vorrichtung nicht durch ein rotierendes Werkzeug beschädigt.

Steht das Überwachungselement mit einem weiteren Schalter in Verbindung, so kann über diesen Schalter ein akustisches und/oder optisches Warnsignal abgegeben werden, so daß die Bedienungsperson rechtzeitig Vorkehrungen treffen kann, um das Herunterfallen der Vorrichtung zu verhindern.

Mit dieser Ausführungsform der erfindungsgemäßen Lösung wird somit gleichzeitig auch noch dann, wenn der Unterdruck in Fuß des Bohrständers unter einen gewissen Wert fällt, diese Situation dem Benutzer angezeigt.

Im Falle des Druckabfalls wird der Antriebsmotor ausgeschaltet. Dabei ist gewährleistet, daß bei Wiederherstellung des richtigen Drucks das Einschalten des Antriebsmotors, z. B. durch eine Unterspannungsauslösung, verhindert wird.

Um die Funktionssicherheit und Betriebsbereitschaft der Schutzvorrichtung überprüfen zu können, ist es sinnvoll, ein Signal vorzusehen, das den Betriebszustand der Überwachungseinrichtung anzeigt. Dadurch ist jederzeit ersichtlich, ob die Anlage betriebsbereit und betriebssicher ist. Eine umständliche Kontrolle nach jeder kurzen Arbeitsunterbrechung entfällt.

Der Antriebsmotor kann also erst dann eingeschaltet werden, wenn die Schutzvorrichtung betriebsbereit ist und dieser Zustand auch angezeigt wird.

Die Erfindung als Ausführungsbeispiel ist anhand von Zeichnungen näher dargestellt. Es zeigen:
- Fig. 1: eine Ansicht eines Bohrständers mit Gesteinsbohrmaschine;
- Fig. 2: ein Schaltschema.

Die Fig. 1 zeigt einen Bohrständer 1 mit einer daran befestigten Gesteinsbohrmaschine 2. Die Gesteinsbohrmaschine 2 ist mit einer Gesteinsbohrkrone 3 ausgerüstet. Ein- und ausgeschaltet wird die Gesteinsbohrmaschine 2 durch den Ein-/Ausschalter 4. Verbunden mit dem Bohrständer 1 ist die Gesteinsbohrmaschine 2 über einen Schlitten 5. Der Schlitten 5 kann durch ein Handrad 6 auf einer Säule 7 des Bohrständers 1 auf- und ab- bzw. hin-und herbewegt werden. Die Säule 7 ist hohl und auf einem Fuß 8 befestigt. Der Fuß 8 ist hohl und auf dem Bohrgut 10 aufgesetzt. Zum Bohrgut 10 hin weist der Fuß 8 eine Öffnung auf. Am Rand der Öffnung des Fußes 8 ist eine Dichtmanschette 9 aus weichelastischem Material angebracht. Dadurch können Unebenheiten auf dem Bohrgut 10 ausgeglichen werden.

Fig. 2 zeigt schematisch den Fuß 8, der mit einer Vakuumpumpe 11 in Verbindung steht. Die Vakuumpump 11 sorgt für den nötigen Unterdruck im Innern des hohlen Fußes 8. An einer Wand des Fußes 8 ist ein Überwachungselement 12 befestigt. Das Überwachungselement 12 kann eine Membrane sein, die zwei Endstellungen einnehmen kann, je nach den

Druckverhältnissen im Fuß 8. In der Fig. 2 ist die Situation dargestellt, in der der Unterdruck zu gering ist und somit die Stromzufuhr für den Motor 13 der Gesteinsbohrmaschine 2 durch den Schalter 14a unterbrochen ist. Parallel zum Motor 13 ist ein Signalelement 15 angeordnet. Der mit dem Schalter 14a gekoppelte Schalter 14b schaltet, wenn die Stromzufuhr für den Motor 13 unterbrochen wird die Stromversorgung für das Signalelement 15. Das Signalelement 15 kann akustische oder optische Signale abgeben oder auch beides. Es erübrigt sich, darauf hinzuweisen, daß diese Schaltung sowohl elektrisch als auch pneumatisch realisiert werden kann.

## Patentansprüche

1. Bohrständer (1) mit Fuß (8) für Gesteinsbohrmaschinen (2), wobei der Fuß (8) hohl ist und eine Öffnung zum Bohrgut (10) hin aufweist und der Rand der Öffnung mit einer Dichtmanschette (9) versehen ist, so daß im hohlen Fuß (8) durch eine Vakuumpumpe (11) ein Unterdruck erzeugt werden kann,
**dadurch gekennzeichnet,** daß
der hohle Fuß (8) mit einem Überwachungselement (12) für die Größe des Unterdrucks im hohlen Fuß (8) in Verbindung steht und daß das Überwachungselement (12) über einen Schalter (14) auf den Motor (13) der Gesteinsbohrmaschine (2) einwirken kann.

2. Bohrständer nach Anspruch 1, dadurch gekennzeichnet, daß das Überwachungselement (12) über den Schalter (14) auf ein Signalelement (15) einwirken kann.

3. Bohrständer nach Anspruch 1 oder 2, dadurch gekennzeichnet, daß der Motor (13) und das Signalelement (15) parallel geschaltet sind.

4. Bohrständer nach Anspruch 1, 2 oder 3, dadurch gekennzeichnet, daß der Schalter (14) mit einer Unterspannungsauslösung gekoppelt ist.

5. Bohrständer nach einem der Ansprüche 2 bis 4, dadurch gekennzeichnet, daß das Signalelement (15) die Zustände Ein und Aus anzeigen kann.

## Claims

1. A drill stand (1) with a foot (8) for rock-drilling machines (2), the foot (8) being hollow and having an opening towards the material to be drilled (10), and the rim of the opening being provided with a sealing sleeve (9), so that an underpressure can be produced in the hollow foot (8) by a vacuum pump (11), characterized in that the hollow foot (8) is connected to a monitoring element (12) for the level of the underpressure in the hollow foot (8), and the monitoring element (12) can act upon the motor of the rock-drilling machine (2) by way of a switch (14).

2. A drill stand according to Claim 1, characterized in that the monitoring element (12) can act upon a signalling element (15) by way of the switch (14).

3. A drill stand according to Claim 1 or 2, characterized in that the motor (13) and the signalling element (15) are connected in parallel.

4. A drill stand according to Claim 1, 2 or 3, characterized in that the switch (14) is coupled to an undervoltage trip.

5. A drill stand according to any one of Claims 2 to 4, characterized in that the signalling element (15) can indicate the states of "on" and "off".

## Revendications

1. Support de perceuse (1) avec pied (8) pour machines (2) à percer la pierre, le pied (8) étant creux et présentant une ouverture vers le matériau à percer (10) et le bord de l'ouverture étant pourvu d'une garniture d'étanchéité (9), de sorte qu'une dépression peut être produite par une pompe à vide (11) dans le pied creux (8),
**caractérisé** en ce que le pied creux (8) est relié à un élément de surveillance (12) de la valeur de la dépression dans le pied creux (8), et en ce que l'élément de surveillance (12) peut agir par l'intermédiaire d'un commutateur (14) sur le moteur (13) de la machine (2) à percer la pierre.

2. Support de perceuse selon la revendication 1, caractérisé en ce que l'élément de surveillance (12) peut agir par l'intermédiaire du commutateur (14) sur un élément de signalisation (15).

3. Support de perceuse selon la revendication 1 ou 2, caractérisé en ce que le moteur (13) et l'élément de signalisation (15) sont montés en parallèle.

4. Support de perceuse selon la revendication 1, 2 ou 3, caractérisé en ce que le commutateur (14) est couplé à un déclenchement à minimum de tension.

5. Support de perceuse selon l'une des revendications 2 à 4, caractérisé en ce que l'élément de signalisation (15) peut indiquer les états de marche et d'arrêt.
